# EUROPÄISCHE PATENTSCHRIFT

(11) **EP 3 517 696 B1**
(45) Veröffentlichungstag und Bekanntmachung des Hinweises auf die Patenterteilung: **09.06.2021**
(21) Anmeldenummer: 19150457.0
(22) Anmeldetag: 07.01.2019
(51) Int. Cl.: E04B 1/76

(54) **BEFESTIGUNGSSYSTEM FÜR DÄMMSTOFF**
FIXING SYSTEM FOR INSULATION
SYSTÈME DE FIXATION DU MATÉRIAU ISOLANT

(30) Priorität: 30.01.2018 DE 102018102039
(43) Veröffentlichungstag der Anmeldung: 31.07.2019
(62) Teilanmeldung aus: 21171739.2
(73) Patentinhaber: fischerwerke GmbH & Co. KG, 72178 Waldachtal (DE)
(72) Erfinder: Renz, Jürgen, 72202 Nagold (DE)
(74) Vertreter: Suchy, Ulrich Johannes

(56) Entgegenhaltungen:
- EP-A1- 0 535 547

## Beschreibung

Die Erfindung betrifft ein Befestigungssystem mit den Merkmalen des Oberbegriffs des Anspruchs 1.

Ein gattungsgemäßes Befestigungssystem ist aus der Offenlegungsschrift DE 10 2014 101 493 A1 bekannt. Das Befestigungssystem besteht aus einem gattungsgemäßen Dämmstoffbefestiger und einem Setzwerkzeug. Zum Befestigen eines Dämmelements, beispielsweise einer Dämmstoffplatte aus Polystyrol, an einem Befestigungsgrund, beispielsweise einer Wand aus Beton, wird zunächst ein Bohrloch durch das Dämmelement in den Befestigungsgrund gebohrt. Dann wird der Dämmstoffbefestiger gesetzt, das heißt, er wird mit dem Dämmelement und dem Befestigungsgrund planmäßig verbunden. Hierzu wird ein Spreizdübel des Dämmstoffbefestigers in das Bohrloch eingebracht, bis ein Halteteller des Dämmstoffbefestigers an einer Außenseite des Dämmelements anliegt. Dann wird ein Bit-Einsatz des Setzwerkzeugs in eine Werkzeugaufnahme einer Schraube des Dämmstoffbefestigers eingebracht und die Schraube in den Spreizdübel eingedreht, wodurch dieser aufgespreizt und der Dämmstoffbefestiger im Befestigungsgrund verankert wird. Beim Eindrehen der Schraube wird das Setzwerkzeug zum Halteteller des Dämmstoffbefestigers hin bewegt, wodurch mehrere Zapfen des Setzwerkzeugs in hierfür vorgesehene Ausnehmungen des Haltetellers eingreifen und der Halteteller mit dem Setzwerkzeug und der Schraube mitgedreht wird. Durch das Drehen des Haltetellers wird Dämmstoff des Dämmelements an einer Vorderseite des Haltetellers weggefräst, wobei der Halteteller mit dem Werkzeug in den Dämmstoff hinein bewegt wird, wodurch der Halteteller eine zylindrische Vertiefung in dem Dämmelement erzeugt. Nach dem Setzen liegt der Halteteller vertieft im Dämmstoff. Der Vorgang des Eintreibens des Haltetellers in das Dämmelement wird als "versenktes Setzen" bezeichnet.

Nachteilig an dem bekannten Befestigungssystem ist, dass Frässtaub beim Setzen des Dämmstoffbefestigers durch die Ausnehmungen hindurch nach außen gelangen kann, was aus Umweltschutzgründen unerwünscht ist.

Aufgabe der Erfindung ist es daher, ein Befestigungssystem und einen zugehörigen Dämmstoffbefestiger vorzuschlagen, die diesen Nachteil vermeiden.

Diese Aufgabe wird erfindungsgemäß durch ein Befestigungssystem mit den Merkmalen des Anspruchs 1.

Das erfindungsgemäße Befestigungssystem umfasst einen Dämmstoffbefestiger zur Befestigung eines Dämmelements an einem Befestigungsgrund und ein Setzwerkzeug zum Setzen, insbesondere zum versenkten Setzen des Dämmstoffbefestigers. Zur Befestigung in dem Befestigungsgrund weist der Dämmstoffbefestiger ein Befestigungselement auf und zum Halten des Dämmelements am Befestigungsgrund einen Halteteller. Das Dämmelement kann insbesondere als Dämmstoffplatte ausgebildet sein, wie sie typischerweise zur Herstellung eines Wärmedämmverbundsystems an der Fassade eines Gebäudes verwendet wird. Das Dämmelement kann insbesondere aus extrudiertem oder geschäumtem Polystyrol, aus einer Mineralwolle oder aus Holzfasern bestehen, wobei diese Aufzählung nicht abschließend ist. Der Befestigungsgrund ist typischerweise eine Wand aus einem mineralischen Baustoff, beispielsweise aus Beton oder Mauerwerk, oder aus Holz, in die das Befestigungselement zur Befestigung eingebracht wird. In Abhängigkeit vom Befestigungsgrund und der Ausbildung des Dämmstoffbefestigers kann das Befestigungselement ein Spreizdübel zum Einbringen in ein Bohrloch im Befestigungsgrund, eine Schraube zum direkten Einschrauben in den Befestigungsgrund oder in ein Bohrloch im Befestigungsgrund, oder eine Schraube zum Einschrauben in einen Spreizdübel sein, wobei auch diese Aufzählung nicht abschließend ist.

Der Halteteller ist ein tellerartiges Halteelement, das im gesetzten Zustand flächig am Dämmelement anliegt, mit dem das Dämmelement durch die flächige Anlage am Befestigungsgrund gehalten und insbesondere gegen den Befestigungsgrund gedrückt werden kann. Um das im Vergleich zum Befestigungsgrund weiche Dämmelement sicher am Befestigungsgrund halten zu können, weist der Halteteller einen Außendurchmesser auf, der um ein Mehrfaches größer als der Durchmesser des Befestigungselements ist.

Bezogen auf den Außendurchmesser des Befestigungselements ist der Durchmesser des Haltetellers mindestens um den Faktor 5, insbesondere mindestens um den Faktor 6 größer. Der Durchmesser des Befestigungselements beträgt im Regelfall 6 Millimeter bis 8 Millimeter, während ein Dämmstoffteller einen Durchmesser von mindestens 40 Millimeter, insbesondere von 60 Millimeter aufweist.

Der Halteteller des Dämmstoffbefestigers weist ein Aufnahmeloch zur Aufnahme des Befestigungselements auf. Das Aufnahmeloch erstreckt sich entlang einer Längsachse und ist insbesondere mittig im Halteteller angeordnet. Die "Längsachse" ist dabei die Achse des Aufnahmelochs, die parallel zur Einbringrichtung des Befestigungselements in das Aufnahmeloch und orthogonal zu der Ebene verläuft, in der der Halteteller seine größte Ausdehnung aufweist. Am Halteteller ist zudem eine Ausnehmung zur Wirkverbindung mit einem Eingriffelement des Setzwerkzeugs ausgebildet. Die Ausnehmung ist bezogen auf die Längsachse radial zum Aufnahmeloch versetzt und durchdringt als eine Durchgangsöffnung den Halteteller vollständig. Das Eingriffelement ist beispielsweise ein in Richtung der Längsachse vorstehender Zapfen, vorzugsweise ein Zylinderstift, was einen einfachen und kostengünstigen Aufbau des Setzwerkzeugs begünstigt. Greift das Eingriffelement des Setzwerkzeugs beim Setzen in die Ausnehmung ein, so kann der Halteteller mithilfe des Setzwerkzeugs um die Längsachse des Aufnahmelochs gedreht werden. Insbesondere wird dabei der Halteteller mit dem Setzwerkzeug um das Befestigungselement oder um dessen Längsachse gedreht. Hierzu wird das Setzwerkzeug zur Rückseite des Haltetellers hin bewegt, sodass das Eingriffelement an der Rückseite des Haltetellers in die Ausnehmung eingreift. Dabei kann das Setzwerkzeug bereits gedreht werden, so dass der Eingriff während des Drehens erfolgt.

Insbesondere sind am Halteteller Fräs- und/oder Schneidelemente angeordnet, mit denen beim Setzen des Dämmstoffbefestigers Dämmstoff des Dämmelements lokal unter der Vorderseite des Haltetellers entfernt, zerschnitten und zermahlen werden kann. Durch das Entfernen des Dämmstoffs an der Vorderseite des Haltetellers kann der Halteteller oberflächenbündig mit dem Dämmelement oder versenkt im Dämmelement gesetzt werden, was das Aufbringen von Putz auf das Dämmelement vereinfacht, da der bündig oder versenkt gesetzte Halteteller das Aufbringen des Putzes nicht stört. Allerdings könnte abgefräster Dämmstoff durch die Durchgangsöffnung von einer beim Setzen dem Setzwerkzeugs abgewandten und dem Dämmelement zugewandten Vorderseite zu der beim Setzen dem Setzwerkzeugs zugewandten Rückseite hindurchtreten, was unerwünscht ist.

Erfindungsgemäß korrespondiert daher das Eingriffelement zur Ausnehmung derart, dass das Eingriffelement die Durchgangsöffnung vollständig verschließt, wenn der Halteteller mit dem Setzwerkzeug zum Setzen des Dämmstoffbefestigers gedreht wird. Hierzu ist es nicht notwendig, dass das Eingriffelement die Ausnehmung vollständig ausfüllt. Das Eingriffelement muss nur derart in die Ausnehmung eingebracht sein, dass die Durchgangsöffnung an mindestens einer Stelle verschlossen ist, sodass kein abgefräster Dämmstoff beim Setzen durch den Halteteller hindurch freigesetzt werden kann. Somit wird auch beim versenkten Setzen des Dämmstoffbefestigers der Austritt von abgefrästem Dämmmaterial wirksam verhindert, so, als wenn der Halteteller keine Durchgangsöffnung aufweisen würde, also vollständig flächig geschlossen wäre. Trotzdem kann, wenn der Dämmstoffbefestiger oberflächenbündig gesetzt wird, nach dem Setzen, wenn das Setzwerkzeug entfernt ist, Putz, der nach dem Setzen auf das Dämmelement aufgebracht wird, in die Durchgangsöffnung eindringen und sich mit dem Dämmstoff verbinden, der unter dem Halteteller angeordnet ist.

Vorzugsweise ist die Ausnehmung auf der Rückseite des Haltetellers größer als der Querschnitt des Eingriffelements. Dies erleichtert das Einführen des Eingriffelements in die Ausnehmung, wenn das Einführen bei sich bereits drehendem Setzgerät erfolgt, wie dies aus der eingangs genannten Offenlegungsschrift bekannt ist. Als die "Größe der Ausnehmung auf der Rückseite" wird hier die Größe des Querschnitts der Ausnehmung auf der Rückseite verstanden. Mit "Querschnitt" ist hier, wie auch nachfolgend, die in einer Radialebene zur Längsachse des Befestigungssystems beziehungsweise des Befestigungselements liegende Schnittfläche der Ausnehmung beziehungsweise des genannten Elements gemeint.

Der Dämmstoffbefestiger des erfindungsgemäßen Befestigungssystems kann derart gestaltet werden, dass die Durchgangsöffnung, in axialer Richtung gesehen, also parallel zur Längsachse, einen lichten Querschnitt aufweist, der kleiner ist als der größte Querschnitt der Ausnehmung. Der "lichte Querschnitt" ist der Querschnitt, durch den bei einem Blick auf die Rückseite des Haltetellers durch den Halteteller in axialer Richtung, also parallel zur Längsachse, hindurch geblickt werden kann. Der lichte Querschnitt kann auch gleich Null sein, das heißt, dass man in axialer Richtung nicht durch die Durchgangsöffnung durchsehen kann, beispielsweise dann, wenn der Querschnitt der Ausnehmung auf der Vorderseite und der Querschnitt der Ausnehmung auf der Rückseite des Haltetellers so zueinander versetzt sind, dass sie sich in einer Parallelprojektion auf eine Radialebene zumindest in Umfangsrichtung nicht überdecken. Alternativ oder in Kombination ist die Mitte des Querschnitts der Ausnehmung auf der Rückseite des Haltetellers des Dämmstoffbefestigers versetzt zur Mitte des Querschnitts der Ausnehmung auf der Vorderseite des Haltetellers. Mit "Mitte" ist hier die Mitte der Ausdehnung des jeweiligen Querschnitts der Ausnehmung in Umfangsrichtung gemeint.

Zum Setzen greift das Eingriffelement beispielsweise bis zur halben axialen Dicke des Haltetellers in die Ausnehmung ein und verschließt dabei die Durchgangsöffnung derart, dass kein abgefräster Dämmstoff beim Setzen durch die Durchgangsöffnung durchtreten kann, obwohl das Eingriffelement dabei die Ausnehmung nicht vollständig über die gesamte Dicke des Haltetellers, also von der Rückseite bis zur Vorderseite, ausfüllt.

Vorzugsweise verkleinert sich der Querschnitt der Ausnehmung von der Rückseite des Haltetellers zur Vorderseite des Haltetellers hin. Diese Verkleinerung kann stetig oder unstetig erfolgen. Damit wird gewährleistet, dass das Eingriffelement auf der Rückseite in die Ausnehmung problemlos eingeführt werden kann, insbesondere auch drehend, und dass durch eine axiale Bewegung des Eingriffelements zur Vorderseite des Haltetellers hin die Durchgangsöffnung verschlossen wird.

Weiterhin ist bevorzugt, dass die Ausnehmung auf der Rückseite in Umfangsrichtung verläuft, wodurch ein drehendes Einführen des Eingriffelements in die Ausnehmung auf der Rückseite einfach möglich ist.

Bei einer weiteren bevorzugten Ausgestaltungsform des Dämmstoffbefestigers nimmt die axiale Tiefe der Ausnehmung von der Rückseite zur Vorderseite hin in der Drehrichtung zu, in die das Setzwerkzeug zum Setzen des Dämmstoffbefestigers gedreht wird. Insbesondere weist die Ausnehmung in diesem Fall eine schiefe Ebene auf, an der entlang sich eine Vorderseite des Eingriffelements beim drehenden Einführen bewegt. Die Ausbildung einer Ausnehmung mit zunehmender Tiefe, insbesondere mit einer schiefen Ebene, hat den Vorteil, dass zum Einführen des Eingriffelements in die Ausnehmung keine großen Durchbrüche durch den Halteteller notwendig sind, wodurch dieser im Vergleich zu einem Halteteller mit großen Durchbrüchen stabil ausgeführt werden kann.

Vorzugsweise nimmt die radiale Weite der Ausnehmung in der Drehrichtung ab, in die das Setzwerkzeug zum Setzen des Dämmstoffbefestigers gedreht wird. Dies erleichtert das Einführen des Eingriffelements in die Ausnehmung an der Rückseite und ein Abdichten der Durchgangsöffnung beim Setzen.

Bei einer weiteren bevorzugten Ausgestaltungsform des Dämmstoffbefestigers entspricht der lichte Querschnitt dem Querschnitt der Ausnehmung an der Vorderseite des Haltetellers.

Vorzugsweise bildet der lichte Querschnitt einen Kreis, sodass der lichte Querschnitt zum Querschnitt eines als Zylinderstift ausgebildeten Eingriffelements korrespondiert, was einen einfach herzustellenden Aufbau des Befestigungssystems ermöglicht.

Die Erfindung wird nachfolgend anhand von zwei Ausführungsbeispielen näher erläutert, die in den Figuren der Zeichnung dargestellt sind.

Es zeigen:
- Figur 1: einen ersten Dämmstoffbefestiger eines ersten erfindungsgemäßen Befestigungssystems in einer perspektivischen Darstellung von vorne;
- Figur 2: den ersten Dämmstoffbefestiger in einer perspektivischen Darstellung von hinten;
- Figur 3: den ersten Dämmstoffbefestiger in einer Draufsicht von hinten;
- Figur 4: das erste erfindungsgemäße Befestigungssystem in einer Seitenansicht mit dem in einer Zylinderfläche entlang der Linie S der Figur 3 geschnittenen Dämmstoffbefestiger;
- Figur 5: eine weitere Seitenansicht des ersten Befestigungssystems mit dem in einer Zylinderfläche entlang der Linie S der Figur 3 geschnittenen Dämmstoffbefestiger; und
- Figur 6: ein zweites erfindungsgemäßes Befestigungssystem in einer Seitenansicht analog zu Figur 5.

In den Figuren 1 bis 5 ist ein erstes erfindungsgemäßes Befestigungssystem mit einem ersten Dämmstoffbefestiger 1 zum Halten eines Dämmelements (nicht dargestellt) an einem Befestigungsgrund (nicht dargestellt) dargestellt. Der Dämmstoffbefestiger 1 weist einen Halteteller 2 mit einem Aufnahmeloch 3 zur Aufnahme einer Befestigungsschraube 4 als Befestigungselement 5 auf. Das Aufnahmeloch 3 erstreckt sich entlang einer Längsachse L in eine an der Vorderseite 6 des Haltetellers 2 und konzentrisch mit dem Aufnahmeloch 3 angeordnete Aufnahmehülse 7, die an ihrem vorderen Ende einen konischen Abschnitt 8 aufweist, der das Einbringen der Aufnahmehülse 7 in eine Bohrung in dem Dämmelement (nicht dargestellt) erleichtert. Der Halteteller 2 umfasst eine kreisrunde Platte 9 mit einem Durchmesser von 60 Millimetern. Das Aufnahmeloch 3 befindet sich zentrisch in der Platte 9 und die Längsachse L steht orthogonal zur Ebene der Platte 9. Anders ausgedrückt: die Vorderseite 6 und eine Rückseite 13 der Platte 9 des Haltetellers 2 bilden jeweils eine Radialebene zur Längsachse L. Die Befestigungsschraube 4 ist konzentrisch zum Aufnahmeloch 3 im Aufnahmeloch 3 aufgenommen. Die Befestigungsschraube 4 dient zum Befestigen des Dämmstoffbefestigers 1 in dem Befestigungsgrund aus Holz, in den die Befestigungsschraube 4 direkt eingeschraubt werden kann, wodurch der Halteteller 2 zum Befestigen gegen das Dämmelement gepresst wird. Am Umfang der Platte 9 ist eine umlaufende Schneide 10 ausgebildet, die in eine Einbringrichtung E nach vorne von der Platte 9 absteht. Zudem sind an der Vorderseite 6 der Platte 9 des Haltetellers 2 mehrere zapfenartige und in Einbringrichtung E nach vorne von der Platte 9 abstehende Fräselemente 11 angeordnet. Die Einbringrichtung E ist die Richtung, in die die Befestigungsschraube 4 planmäßig in das Aufnahmeloch 3 eingeführt und zum Befestigen in den Befestigungsgrund eingetrieben wird. Auf der Vorderseite 6 des Haltetellers 2 sind in Figur 1 zudem vier Durchgangsöffnungen 12 zu erkennen, die auf der Vorderseite 6 im Querschnitt einen Kreis bilden. Wird der Halteteller 2 beim Einbringen der Befestigungsschraube 4 in den Befestigungsgrund gemeinsam mit der Befestigungsschraube 4 um die Längsachse L gedreht, so schneidet die umlaufende Schneide 10 in das Dämmelement ein und die Fräselemente 11 fräsen unter dem Halteteller 2 Dämmstoff des Dämmelements ab. Das Anbringen des Dämmstoffbefestigers 1 zum Befestigen und Halten des Dämmelements am Befestigungsgrund wird nachfolgend "Setzen" des Dämmstoffbefestigers 1 genannt. Sofern die Durchgangsöffnungen 12 beim Setzen des Dämmstoffbefestigers 1 nicht verschlossen sind, kann durch das Fräsen Frässtaub durch die Durchgangsöffnungen 12 hindurch in die Umwelt gelangen, was unerwünscht ist.

Um das Austreten von Frässtaub zu verhindern, weist der Dämmstoffbefestiger 1 in der Platte 9 Ausnehmungen 14 auf, die zu Eingriffelementen 15 des zum Setzen des Dämmstoffbefestigers 1 verwendeten Setzwerkzeugs 16 derart korrespondieren, dass die Eingriffelemente 15 die Durchgangsöffnungen 12 vollständig verschließen, wenn der Halteteller 2 mit dem Setzwerkzeug 16 zum Setzen des Dämmstoffbefestigers 1 gedreht wird. Die Ausnehmungen 14 durchdringen die Platte 9 und bilden die Durchgangsöffnungen 12. Der "Querschnitt" ist hier die Schnittfläche einer Ausnehmung 14 beziehungsweise einer Durchgangsöffnung 12 einer Radialebene zur Längsachse L, beispielsweise der Vorderseite 6 oder der Rückseite 13 der Platte 9 des Haltetellers 2. Das Setzwerkzeug 16 und der Dämmstoffbefestiger 1 bilden gemeinsam ein erfindungsgemäßes Befestigungssystem. Das Setzwerkzeug 16 weist vier zu den Durchgangsöffnungen 12 korrespondierende Zylinderstifte 17 mit kreisförmigem Querschnitt als Eingriffelemente 15 auf. Die Ausnehmungen 14 und die Eingriffelemente 15 sind jeweils, bezogen auf die Längsachse L, radial zum Aufnahmeloch 3 versetzt und dienen zur Wirkverbindung des Haltetellers 2 mit dem Setzwerkzeug 16 zum gemeinsamen Drehen des Setzwerkzeugs 16 mit dem Halteteller 2. Hierzu greifen die Eingriffelemente 15 des Setzwerkzeugs 16 in die Ausnehmungen 14 ein. Beim Setzen wird das sich bereits drehende Setzwerkzeug 14, das mit einem Schraubenbit bereits in eine Bitaufnahme 20 der Befestigungsschraube 4 eingreift, axial zum Halteteller 2 hin geführt, so dass die Eingriffelemente 15 in die Ausnehmungen 14 eingreifen. Die Eingriffelemente 15 liegen dann an Anschlagwänden 18 der Ausnehmungen 14 an (siehe Figur 5), so dass das Setzwerkzeug 16 den Halteteller 2 beim Drehen mitnimmt und sich der Halteteller 2 mit dem Setzwerkzeug 16 um die Längsachse L des Aufnahmelochs 3 dreht. Wie insbesondere in Figur 3 zu sehen ist, weisen die Durchgangsöffnungen 12, in axialer Richtung nach vorn und parallel zur Einbringrichtung E gesehen, einen lichten Querschnitt auf, der kleiner ist, als der größte Querschnitt der Ausnehmung 14. Der lichte Querschnitt entspricht im Ausführungsbeispiel dem Querschnitt der Ausnehmung 14 auf der Vorderseite 6, die dort einen Kreis bildet. Der größte Querschnitt der Ausnehmung 14 befindet sich auf der Rückseite 13 des Haltetellers 2. Im Ausführungsbeispiel entspricht der lichte Querschnitt der Durchgangsöffnung 12 dem Querschnitt eines Zylinderstifts 17 des Setzwerkzeugs 16.

Damit die Zylinderstifte 17 beim Drehen sicher in die Ausnehmungen 14 eingeführt werden können, weisen die Ausnehmungen 14 auf der Rückseite 13 des Haltetellers 2 einen größeren Querschnitt auf als die Eingriffelemente 15. Zudem verläuft jede der Ausnehmungen 14 in Umfangsrichtung U, das heißt in der Drehrichtung D, in die das Setzwerkzeug 16 zum Setzen um die Längsachse L gedreht wird. In Figur 3 ist auch zu erkennen, dass die radiale Weite w der Ausnehmungen 14 in der Drehrichtung D, in die der Setzwerkzeug 16 zum Setzen des Dämmstoffbefestigers 1 gedreht wird, abnimmt, wodurch die Zylinderstifte 17 in den Ausnehmungen 14 zentriert werden.

Um ein Einführen der Eingriffelemente 15 zu ermöglichen, aber die Platte 9 des Haltetellers 2 nicht zu sehr zu schwächen, verkleinert sich im Ausführungsbeispiel der Figuren 1 bis 5 der Querschnitt der Ausnehmung 14 von der Rückseite 13 zur Vorderseite 6 des Haltetellers 2 kontinuierlich. Hierzu nimmt die Tiefe t der Ausnehmungen 14 von der Rückseite 13 zur Vorderseite 6 hin in der Drehrichtung D zu, wodurch in der Ausnehmung 14 eine schiefe Ebene in Form einer Rampe 19 gebildet wird.

Die in der Figur 6 dargestellte zweite Ausgestaltungsform des erfindungsgemäßen Befestigungselements 1' unterscheidet sich von der ersten Ausgestaltungsform des Befestigungselements 1 der Figuren 1 bis 5 in der Ausgestaltung der Durchgangsöffnung 12'. Die anderen Teile sind mit denen des in den Figuren 1 bis 5 dargestellten ersten erfindungsgemäßen Befestigungselements 1 identisch, weshalb die gleichen Bezugszeichen Verwendung finden. Beim zweiten erfindungsgemäßen Befestigungselement 1' der Figur 6 ist der lichte Querschnitt der Durchgangsöffnung 12' gleich Null, das heißt, in axialer Richtung und parallel zur Einbringrichtung E kann durch den Halteteller 2' nicht hindurch gesehen werden. Trotzdem besteht eine Durchgangsöffnung 12', die schräg und windschief zur Längsachse L verläuft und die aufgrund ihrer Ausgestaltung mit dem Eingriffelement 15 des Setzwerkzeugs 16 verschlossen werden kann. Erfindungsgemäß ist hierzu die Mitte M_{R} des Querschnitts der Ausnehmung 14' auf der Rückseite 13 des Haltetellers 2' zur Mitte M_{V}' des Querschnitts der Ausnehmung 14' auf der Vorderseite 6' des Haltetellers 2' versetzt, in diesem Fall in Umfangsrichtung U beziehungsweise in der Drehrichtung D, wie dies auch bei dem in den Figuren 1 bis 5 dargestellten ersten erfindungsgemäßen Befestigungselement 1 der Fall ist.

### Bezuqszeichenliste

### Befestigungssystem und Dämmstoffbefestiger

- 1, 1': Dämmstoffbefestiger
- 2, 2': Halteteller
- 3: Aufnahmeloch
- 4: Befestigungsschraube
- 5: Befestigungselement
- 6, 6': Vorderseite des Haltetellers 2
- 7: Aufnahmehülse
- 8: konischer Abschnitt
- 9: Platte
- 10: Schneide
- 11: Fräselement
- 12, 12': Durchgangsöffnung
- 13: Rückseite des Haltetellers 2
- 14, 14': Ausnehmung
- 15: Eingriffelement
- 16: Setzwerkzeug
- 17: Zylinderstift
- 18, 18': Anschlagwand
- 19: Rampe
- 20: Bitaufnahme
- t: Tiefe der Ausnehmung 14, 14'
- w: Weite der Ausnehmung 14, 14'
- D: Drehrichtung des Setzwerkzeugs 16 beim Setzen
- E: Einbringrichtung
- L: Längsachse
- M_{R}: Mitte des Querschnitts der Ausnehmung 14, 14' auf der Rückseite 13
- M_{V}, M_{V}': Mitte des Querschnitts der Ausnehmung 14, 14' auf der Vorderseite 6
- U: Umfangsrichtung

## Patentansprüche

1. Befestigungssystem mit einem Dämmstoffbefestiger (1, 1') zur Befestigung eines Dämmelements an einem Befestigungsgrund und einem Setzwerkzeug (16) zum Setzen des Dämmstoffbefestigers (1, 1'),
wobei der Dämmstoffbefestiger (1, 1') ein Befestigungselement (5) zur Befestigung in dem Befestigungsgrund und einen Halteteller (2, 2') zum Halten des Dämmelements an dem Befestigungsgrund aufweist,
wobei der Halteteller (2, 2') ein Aufnahmeloch (3) zur Aufnahme des Befestigungselements (5) umfasst, das sich entlang einer Längsachse (L) erstreckt, und wobei der Halteteller (2, 2') mindestens eine Ausnehmung (14, 14') zur Wirkverbindung mit einem Eingriffelement (15) des Setzwerkzeugs (16) aufweist, wobei der Halteteller (2, 2') mithilfe des Setzwerkzeugs (16) um die Längsachse (L) des Aufnahmelochs (3) gedreht werden kann,
wobei der Halteteller (2, 2') eine dem Setzwerkzeug (16) beim Setzen zugewandte Rückseite (13) und eine dem Setzwerkzeug (16) beim Setzen abgewandte Vorderseite (6, 6') aufweist,
wobei die Ausnehmung (14, 14') bezogen auf die Längsachse (L) radial zum Aufnahmeloch (3) versetzt ist und den Halteteller (2, 2') durchdringt, wodurch im Halteteller (2, 2') eine Durchgangsöffnung (12, 12') ausgebildet ist,
**dadurch gekennzeichnet,**
**dass** das Eingriffelement (15) zur Ausnehmung (14, 14') derart korrespondiert, dass das Eingriffelement (15) die Durchgangsöffnung (12, 12') vollständig verschließt, wenn der Halteteller (2, 2') mit dem Setzwerkzeug (16) zum Setzen des Dämmstoffbefestigers (1, 1') gedreht wird.

2. Befestigungssystem nach Anspruch 1, **dadurch gekennzeichnet, dass** die Ausnehmung (14, 14') auf der Rückseite (13) des Haltetellers (2, 2') größer als der Querschnitt des Eingriffelements (15) ist.

3. Befestigungssystem nach Anspruch 1 oder Anspruch 2, **dadurch gekennzeichnet, dass** das Eingriffelement (15) ein Zylinderstift (17) mit kreisförmigem Querschnitt ist.

4. Befestigungssystem nach einem der Ansprüche 1 bis 3, **dadurch gekennzeichnet,**
**dass** die Durchgangsöffnung (12, 12') in axialer Richtung gesehen einen lichten Querschnitt aufweist, der kleiner ist, als der größte Querschnitt der Ausnehmung (14, 14')
und/oder
**dass** die Mitte (M_{R}) des Querschnitts der Ausnehmung (14, 14') auf der Rückseite (13) des Haltetellers (2, 2') versetzt zur Mitte (Mv, M_{V}') des Querschnitts der Ausnehmung (14, 14') auf der Vorderseite (6, 6') des Haltetellers (2, 2') ist.

5. Befestigungssystem nach einem der vorstehenden Ansprüche, **dadurch gekennzeichnet, dass** sich der Querschnitt der Ausnehmung (14) von der Rückseite (13) des Haltetellers (2) zur Vorderseite (6) des Haltetellers (2) hin verkleinert.

6. Befestigungssystem nach einem der vorstehenden Ansprüche, **dadurch gekennzeichnet, dass** die Ausnehmung (14, 14') auf der Rückseite (13) in Umfangsrichtung (U) verläuft.

7. Befestigungssystem nach einem der vorstehenden Ansprüche, **dadurch gekennzeichnet, dass** die axiale Tiefe (t) der Ausnehmung (14, 14') von der Rückseite (13) zur Vorderseite (6, 6') hin in der Drehrichtung (D) zunimmt, in die der Dämmstoffbefestiger (1, 1') zum Setzen mit einem Setzwerkzeug (16) gedreht wird.

8. Befestigungssystem nach einem der vorstehenden Ansprüche, **dadurch gekennzeichnet, dass** die radiale Weite (w) der Ausnehmung (14, 14') in der Drehrichtung (D) abnimmt, in die der Dämmstoffbefestiger (1, 1') zum Setzen mit einem Setzwerkzeug (16) gedreht wird.

9. Befestigungssystem nach einem der vorstehenden Ansprüche, **dadurch gekennzeichnet, dass** der lichte Querschnitt dem Querschnitt der Ausnehmung (14) an der Vorderseite (6) des Haltetellers (2) entspricht.

10. Befestigungssystem nach einem der vorstehenden Ansprüche, **dadurch gekennzeichnet, dass** der lichte Querschnitt einen Kreis bildet.

## Claims

1. Fixing system having an insulation fixing device (1, 1') for fixing an insulating element to a fixing substrate and having a setting tool (16) for setting the insulation fixing device (1, 1'),
wherein the insulation fixing device (1, 1') has a fixing element (5) for fixing in the fixing substrate and a retaining disc (2, 2') for holding the insulating element against the fixing substrate,
wherein the retaining disc (2, 2') comprises a receiving hole (3) for receiving the fixing element (5), which hole extends along a longitudinal axis (L), and wherein the retaining disc (2, 2') has at least one recess (14, 14') for operative connection with an engagement element (15) of the setting tool (16), the retaining disc (2, 2') being rotatable about the longitudinal axis (L) of the receiving hole (3) with the aid of the setting tool (16),
wherein the retaining disc (2, 2') has a rear side (13) which faces towards the setting tool (16) during setting and a front side (6, 6') which faces away from the setting tool (16) during setting,
wherein the recess (14, 14') is offset radially with respect to the receiving hole (3) in relation to the longitudinal axis (L) and passes through the retaining disc (2, 2'), with the result that a through-opening (12, 12') is formed in the retaining disc (2, 2'),
**characterised in that**
the engagement element (15) complements the recess (14, 14') in such a way that the engagement element (15) fully closes the through-opening (12, 12') when the retaining disc (2, 2') is rotated with the setting tool (16) to set the insulation fixing device (1, 1').

2. Fixing system according to claim 1, **characterised in that** the recess (14, 14') on the rear side (13) of the retaining disc (2, 2') is larger than the cross-section of the engagement element (15).

3. Fixing system according to claim 1 or claim 2, **characterised in that** the engagement element (15) is a cylindrical pin (17) having a circular cross-section.

4. Fixing system according to any one of claims 1 to 3, **characterised in that** the through-opening (12, 12'), seen in an axial direction, has an unobstructed cross-section that is smaller than the largest cross-section of the recess (14, 14') and/or
the centre (M_{R}) of the cross-section of the recess (14, 14') on the rear side (13) of the retaining disc (2, 2') is offset with respect to the centre (Mv, Mv') of the cross-section of the recess (14, 14') on the front side (6, 6') of the retaining disc (2, 2').

5. Fixing system according to any one of the preceding claims, **characterised in that** the cross-section of the recess (14) decreases in size from the rear side (13) of the retaining disc (2) towards the front side (6) of the retaining disc (2).

6. Fixing system according to any one of the preceding claims, **characterised in that** the recess (14, 14') on the rear side (13) runs in the circumferential direction (U).

7. Fixing system according to any one of the preceding claims, **characterised in that** the axial depth (t) of the recess (14, 14') increases from the rear side (13) towards the front side (6, 6') in the rotational direction (D) in which the insulation fixing device (1, 1') is rotated with a setting tool (16) for setting.

8. Fixing system according to any one of the preceding claims, **characterised in that** the radial width (w) of the recess (14, 14') decreases in the rotational direction (D) in which the insulation fixing device (1, 1') is rotated with a setting tool (16) for setting.

9. Fixing system according to any one of the preceding claims, **characterised in that** the unobstructed cross-section corresponds to the cross-section of the recess (14) on the front side (6) of the retaining disc (2).

10. Fixing system according to any one of the preceding claims, **characterised in that** the unobstructed cross-section forms a circle.

## Revendications

1. Système de fixation comprenant un fixe-isolant (1, 1'), conçu pour fixer un élément d'isolation à une base de fixation, et un outil de pose (16) dévolu à la pose dudit fixe-isolant (1, 1'),
lequel fixe-isolant (1, 1') comporte un élément de fixation (5), destiné à la fixation dans la base de fixation, et une platine de retenue (2, 2') dédiée au maintien de l'élément d'isolation sur ladite base de fixation,
la platine de retenue (2, 2') incluant un trou de réception (3) qui s'étend le long d'un axe longitudinal (L), en vue de recevoir l'élément de fixation (5), et ladite platine de retenue (2, 2') étant munie d'au moins un évidement (14, 14') affecté à la liaison opérante avec un élément (15) de venue en prise de l'outil de pose (16), sachant qu'à l'aide dudit outil de pose (16), une rotation peut être imprimée à ladite platine de retenue (2, 2') autour de l'axe longitudinal (L) dudit trou de réception (3),
ladite platine de retenue (2, 2') comportant une face postérieure (13) pointant vers l'outil de pose (16) au stade de la pose, et une face antérieure (6, 6') pointant à l'opposé dudit outil de pose (16) au stade de la pose,
sachant que l'évidement (14, 14') est décalé radialement vis-à-vis du trou de réception (3), par rapport à l'axe longitudinal (L), et traverse la platine de retenue (2, 2') en donnant ainsi naissance à une ouverture de passage (12, 12'), dans ladite platine de retenue (2, 2'), **caractérisé par le fait**
**que** l'élément (15) de venue en prise concorde avec l'évidement (14, 14') de façon telle que ledit élément (15) de venue en prise obture intégralement l'ouverture de passage (12, 12') lorsque la platine de retenue (2, 2') est animée d'une rotation par l'outil de pose (16), en vue de la pose du fixe-isolant (1, 1').

2. Système de fixation selon la revendication 1, **caractérisé par le fait que** l'évidement (14, 14'), sur la face postérieure (13) de la platine de retenue (2, 2'), est plus grand que la section transversale de l'élément (15) de venue en prise.

3. Système de fixation selon la revendication 1 ou la revendication 2, **caractérisé par le fait que** l'élément (15) de venue en prise est une broche cylindrique (17) de section transversale circulaire.

4. Système de fixation selon l'une des revendications 1 à 3, **caractérisé par le fait**
**que** l'ouverture de passage (12, 12') présente, observée dans la direction axiale, une section transversale intérieure plus petite que la section transversale maximale de l'évidement (14, 14')
et/ou
**que** le centre (M_{R}) de la section transversale dudit évidement (14, 14'), sur la face postérieure (13) de la platine de retenue (2, 2'), est décalé par rapport au centre (Mv, M_{V'}) de la section transversale dudit évidement (14, 14') sur la face antérieure (6, 6') de ladite platine de retenue (2, 2').

5. Système de fixation selon l'une des revendications précédentes, **caractérisé par le fait que** la section transversale de l'évidement (14) s'amenuise en direction de la face antérieure (6) de la platine de retenue (2) à partir de la face postérieure (13) de ladite platine de retenue (2).

6. Système de fixation selon l'une des revendications précédentes, **caractérisé par le fait que** l'évidement (14, 14') s'étend dans la direction périphérique (U) sur la face postérieure (13).

7. Système de fixation selon l'une des revendications précédentes, **caractérisé par le fait que** la profondeur axiale (t) de l'évidement (14, 14') croît en direction de la face antérieure (6, 6'), à partir de la face postérieure (13), dans le sens de rotation (D) dans lequel une rotation est imprimée au fixe-isolant (1, 1') par un outil de pose (16), en vue de la pose.

8. Système de fixation selon l'une des revendications précédentes, **caractérisé par le fait que** la largeur radiale (w) de l'évidement (14, 14') décroît dans le sens de rotation (D) dans lequel une rotation est imprimée au fixe-isolant (1, 1') par un outil de pose (16), en vue de la pose.

9. Système de fixation selon l'une des revendications précédentes, **caractérisé par le fait que** la section transversale intérieure correspond à la section transversale de l'évidement (14) à la face antérieure (6) de la platine de retenue (2).

10. Système de fixation selon l'une des revendications précédentes, **caractérisé par le fait que** la section transversale intérieure forme un cercle.
